# EUROPÄISCHE PATENTSCHRIFT

(11) **EP 3 748 590 B1**
(45) Veröffentlichungstag und Bekanntmachung des Hinweises auf die Patenterteilung: **25.09.2024**
(21) Anmeldenummer: 20177544.2
(22) Anmeldetag: 29.05.2020
(51) Int. Cl.: G07C 9/23, G07C 9/25

(54) **WANDMONTIERBARES AUTHENTIFIZIERUNGSGERÄT**
WALL MOUNTABLE AUTHENTICATION DEVICE
APPAREIL D'AUTHENTIFICATION POUVANT ÊTRE MONTÉ AU MUR

(30) Priorität: 03.06.2019 DE 102019114850
(43) Veröffentlichungstag der Anmeldung: 09.12.2020
(73) Patentinhaber: ABUS Security Center GmbH & Co. KG, 86444 Affing (DE)
(72) Erfinder: REICHHERZER, Martin, 86343 Königsbrunn (DE); LEUTE, Ralf, 86456 Gablingen (DE)
(74) Vertreter: Manitz Finsterwald Patent- und Rechtsanwaltspartnerschaft mbB

(56) Entgegenhaltungen:
- EP-A1- 3 200 161
- DE-U1- 202011 110 280
- US-A1- 2014 210 590
- US-A1- 2016 249 395
- US-A1- 2016 308 859
- US-A1- 2017 076 518

## Beschreibung

Die Erfindung betrifft ein Verfahren zur Authentifizierung eines Nutzers eines Gebäudeschließsystems sowie ein wandmontierbares Authentifizierungsgerät zur Authentifizierung eines Nutzers eines Gebäudeschließsystems.

Wandmontierbare Türkommunikationssysteme sind grundsätzlich bekannt, insbesondere solche, die eine Sprachkommunikation zwischen einem Nutzer des Türkommunikationssystems im Außenbereich eines Gebäudes und einem Bewohner im Innenbereich des Gebäudes ermöglichen sowie eine Kamera umfassen, die es dem Bewohner erlaubt, den Nutzer anhand eines übertragenen Bildes zu identifizieren. Ist der Bewohner abwesend, so hat er keine Möglichkeit mit einem solchen Gerät Aktivitäten im Türbereich zu verfolgen oder zu beeinflussen. Durch zugangsberechtigte Personen werden Türen vom Außenbereich her üblicherweise mittels eines Schlüssels, einer Chipkarte oder eines PIN-Codes geöffnet. Ein Öffnen der Tür kann in diesen Fällen auch durch eine nicht zugangsberechtigte Person erfolgen, wenn diese Zugriff auf Schlüssel, Chipkarte oder PIN-Code erlangt hat.

Die EP 3 200 161 A1 offenbart ein Zugangskontrollsystem, bei dem eine doppelte Authentifizierung erforderlich ist. Ein Nutzer muss, um Zugang zu einem gesicherten Bereich zu erhalten, sich zunächst selbst an dem Zugangskontrollsystem authentifizieren. Zusätzlich ist erforderlich, dass eine Aufsichtsperson bestätigt, dass der Nutzer Zugang erhalten soll, wobei die Bestätigung aus der Ferne erfolgt.

Ein Zugangskontrollsystem gemäß US 2016/0308859 A1 sieht eine multi-faktorielle multi-biometrische Authentifizierung eines Nutzers basierend auf mindestens einem Merkmal, das der Nutzer weiß, das der Nutzer besitzt und das der Nutzer als einzigartiges physisches, biologisches, physiologisches oder biometrisches Merkmal hat, vor. Dieses Dokument offenbart den Oberbegriff des Anspruchs 1.

Die DE 20 2011 110 280 U1 offenbart eine Türsprechanlage, die eine Schnittstelle zur Herstellung einer Kommunikationsverbindung mit einem externen Gerät aufweist, durch welches die Türsprechanlage konfigurierbar ist, um diese an die persönlichen Bedürfnisse eines Nutzers anzupassen.

Aus der US 2014/0210590 A1 ist ein Zugangsgerät bekannt, das biometrische Daten einer Person erfasst. Ein Computerprogramm vergleicht die Daten mit gespeicherten Identitätsdaten, die bekannte Personen eindeutig biometrisch identifizieren. Zudem sind Rollen für bestimmte Personen und Regeln gespeichert, wobei die Regeln den Rollen oder Personen eine Bedingung und eine Aktion zuordnen. Ist die Bedingung erfüllt, führt das Computerprogramm die Aktion aus und öffnet beispielsweise die Tür.

Die US 2017/0076518 A1 schlägt einen Authentifizierugs- und Autorisierungsprozess vor, bei dem einem Dritten aus der Ferne Zugang zu Orten oder Geräten eines Nutzers erteilt werden kann, indem eine Gruppe von durch den Nutzer bestimmten Personen dem Dritten aus der Ferne jeweils eine entsprechende Autorisierung erteilt.

Davon ausgehend liegt der vorliegenden Erfindung die Aufgabe zugrunde, ein Authentifizierungsverfahren und ein Authentifizierungsgerät bereitzustellen, das eine erhöhte Sicherheit gegen unbefugten Zugang zu einem Gebäude bietet und sich außerdem durch einen erhöhten Bedienkomfort auszeichnet.

Die Aufgabe wird durch ein Verfahren zur Authentifizierung eines Nutzers eines Gebäudeschließsystems mit den Merkmalen des Anspruchs 1 und ein wandmontierbares Authentifizierungsgerät mit den Merkmalen des Anspruchs 7 gelöst.

Erfindungsgemäß umfasst ein wandmontierbares Authentifizierungsgerät zur Authentifizierung eines Nutzers eines Gebäudeschließsystems eine Steuereinheit, welche dazu ausgebildet ist, das Verfahren nach Anspruch 1 durchzuführen, eine mit der Steuereinheit verbundene Bilderfassungseinrichtung, eine mit der Steuereinheit verbundene Ton-Aufnahme/Ausgabeeinrichtung, eine mit der Steuereinheit verbundene Einrichtung zum drahtlosen Senden/Empfangen von Daten, einen mit der Steuereinheit verbundenen berührungsempfindlichen Bildschirm, eine Datenbank, in der vorgegebene Sicherheitsmerkmale hinterlegt sind, und ein mit der Steuereinheit verbundenes Schnittstellenmodul zur Verbindung des Authentifizierungsgeräts mit mindestens einem Türaktor und zur Verbindung der Steuereinheit mit einer Sensorik zur Erfassung eines Öffnungszustandes einer dem Türaktor zugeordneten Tür.

Bei einem erfindungsgemäßen Verfahren zur Authentifizierung eines Nutzers eines Gebäudeschließsystems mittels eines mit einem Türaktor verbundenen Authentifizierungsgeräts der voranstehenden Art, wird in einem ersten Authentifizierungsschritt ein erstes Sicherheitsmerkmal des Nutzers erfasst und das erfasste Sicherheitsmerkmal mit wenigstens einem ersten vorgegebenen Sicherheitsmerkmal verglichen und, sofern das erfasste erste Sicherheitsmerkmal mit dem ersten vorgegebenen Sicherheitsmerkmal übereinstimmt, in einem zweiten Authentifizierungsschritt ein zweites Sicherheitsmerkmal des Nutzers erfasst und das erfasste zweite Sicherheitsmerkmal mit wenigstens einem zweiten vorgegebenen Sicherheitsmerkmal verglichen und, sofern das erfasste zweite Sicherheitsmerkmal mit dem zweiten vorgegebenen Sicherheitsmerkmal übereinstimmt, durch die Steuereinheit ein Entriegeln und/oder Öffnen einer dem Türaktor zugeordneten Tür veranlasst, wobei in dem Fall, dass der Nutzer ein mit dem Gebäudeschließsystem ausgestattetes Gebäude verlässt, das Verfahren zur Authentifizierung des Nutzers durch ein von einer Sensorik erfasstes Öffnen einer dem Türaktor zugeordneten Tür gestartet wird, und, wenn innerhalb eines vorbestimmten Zeitraums nach dem erfassten Öffnen der Tür das im ersten Authentifizierungsschritt erfasste Sicherheitsmerkmal mit einem entsprechend vorgegebenen Sicherheitsmerkmal übereinstimmt, die Steuereinheit ein Verriegeln der dem Türaktor zugeordneten Tür veranlasst.

Mit Hilfe des erfindungsgemäßen Authentifizierungsgeräts und Authentifizierungsverfahrens werden eine erhöhte Sicherheit bei der Authentifizierung eines Nutzers und entsprechend eine erhöhte Sicherheit gegenüber unbefugtem Zugang zu einem Gebäude erreicht, nämlich dadurch dass zumindest zwei Sicherheitsmerkmale des Nutzers positiv verifiziert werden können bzw. müssen, bevor ein Entriegeln und/oder ein Öffnen einer Tür erfolgt. Im Allgemeinen ist das erste erfasste Sicherheitsmerkmal vom zweiten erfassten Sicherheitsmerkmal verschieden, um eine erhöhte Sicherheit im Authentifizierungsverfahren bereitzustellen. Als Resultat einer erfolgreichen Authentifizierung ist ein Entriegeln und/oder Öffnen der Tür ohne manuelles Eingreifen des Nutzers vorgesehen, was zu einem erhöhten Bedienkomfort für den Nutzer führt.

Das erfindungsgemäße Authentifizierungsgerät ist wandmontierbar, das heißt, es ist dazu vorgesehen, an einer Wand, insbesondere an einer Gebäudewand und bevorzugt neben einer Tür, angebracht zu werden. Das Authentifizierungsgerät kann auch an einem Eingangstor zu einem Gelände angebracht sein. Es kann sich in beiden Fällen sowohl um ein privat als auch um ein geschäftlich genutztes Gelände und/oder Gebäude handeln. Das Authentifizierungsgerät kann zur Nutzerauthentifizierung in Einparteien- oder Mehrparteiengebäuden genutzt werden. Entsprechend kann das Authentifizierungsgerät mehrere Türaktoren ansteuern, die gegebenenfalls unterschiedlichen Türen zugeordnet sein können. Für verschiedene anzusteuernde Türaktoren können unterschiedliche Nutzer mit gegebenenfalls unterschiedlichen Berechtigungen am Authentifizierungsgerät registriert sein.

Als Ergebnis eines Authentifizierungsvorgangs werden Aktionen von dem Authentifizierungsgerät ausgeführt, die von den Berechtigungen und Konfigurationen abhängen, die für den jeweils authentifizierten Nutzer hinterlegt sind. Dies kann beispielsweise ein Entriegeln eines Türschlosses und gegebenenfalls automatisches Öffnen der zugeordneten Tür für einen zugangsberechtigten Nutzer oder ein Anzeigen eines Klingelknopfes für einen nicht zugangsberechtigten Nutzer umfassen.

Als Nutzer werden in diesem Zusammenhang alle Personen bezeichnet, die mit dem Authentifizierungsgerät interagieren. Dies können unter anderem Bewohner eines Privathaushalts, Personal im Privathaushalt, Mitarbeiter einer Firma, bekannte Besucher mit oder ohne Zugangsberechtigung und unbekannte Besucher sein, welche üblicherweise keine Zugangsberechtigung aufweisen, wie z.B. Postboten oder Paketzusteller sowie Dienstleister und Handwerker. Ebenso können die Nutzer in verschiedene Kategorien eingeteilt sein: Ein Masternutzer kann dazu berechtigt sein, Konfigurationen am Authentifizierungsgerät vorzunehmen, während ein Standardnutzer beispielsweise nur eine Zugangsberechtigung besitzt oder nur auf einen durch den Masternutzer konfigurierbaren, beschränkten Funktionsumfang des Authentifizierungsgeräts zugreifen kann. Ein unbekannter Nutzer kann beispielsweise nur dazu berechtigt sein, eine Signaleinheit zu betätigen, eine Nachricht zu hinterlassen sowie konfigurationsabhängig beispielsweise eine Beleuchtung anzuschalten, bestimmte vernetzte Geräte wie zum Beispiel eine Gartenbewässerung zu starten oder einen Sicherheitscode einzugeben. Ebenso können durch einen Masternutzer Nutzergruppen erstellt werden, für die spezifische Funktionsumfänge und -abläufe konfiguriert werden können, beispielsweise Nutzergruppen wie 'Kinder eines Bewohners' oder 'Mitarbeiter 1. Stock'. Im Folgenden werden alle Personen, die sich in einem Gebäude, Gelände oder Haushalt, welche mit einem erfindungsgemäßen Gebäudeschließsystem gesichert sind, erwartungsgemäß und regelmäßig aufhalten, als Bewohner bezeichnet. Das kann entsprechend Mitarbeiter eines Unternehmens in erfindungsgemäß gesicherten Räumlichkeiten umfassen, ebenso wie Bewohner eines Privathaushalts.

Die Steuerung des Authentifizierungsverfahrens und der Funktionen des Authentifizierungsgeräts, umfassend die Verarbeitung von eingehenden Signalen und Befehlen, sowie das Generieren von passenden Aktionen, erfolgt durch die Steuereinheit, die entsprechend mit den Komponenten des Authentifizierungsgeräts verbunden ist. Diese Komponenten umfassen eine Bilderfassungseinrichtung, eine Ton-Aufnahme/Ausgabeeinrichtung, welche mindestens ein Mikrofon und mindestens einen Lautsprecher umfasst, eine Einrichtung zum drahtlosen Senden/Empfangen von Daten, nachfolgend auch als Sende/Empfangseinrichtung bezeichnet, einen berührungsempfindlichen Bildschirm, welcher zur Ausgabe von Informationen und Nachrichten sowie zur Eingabe von Befehlen und zur Interaktion mit dem Authentifizierungsgerät konfiguriert ist, sowie ein Schnittstellenmodul zur Verbindung des Authentifizierungsgeräts mit einem Türaktor. Das Schnittstellenmodul ist so beschaffen, dass die Verbindung mit dem Türaktor mittels Funk, insbesondere beispielsweise mittels Sub-1 GHz-Frequenzen, oder auch kabelgebunden hergestellt werden kann.

Die Ton-Aufnahme/Ausgabeeinrichtung ist dazu vorgesehen, eine Türkommunikation zwischen einem Nutzer des Authentifizierungsgeräts und einem Bewohner des Gebäudes zu ermöglichen, Tonaufnahme und -wiedergabe für Sprach- und Videonachrichten oder -anrufe zur Verfügung zu stellen und eine biometrische Stimmenerkennung zu ermöglichen. Zudem kann das Mikrofon dazu konfiguriert sein, auffällige Geräusche im Türbereich aufzunehmen und mittels Geräuscherkennung durch die Steuereinheit des Authentifizierungsgeräts entsprechende Warnungen für den Bewohner des Gebäudes zu generieren.

Unter Türaktoren werden in diesem Kontext sowohl Türschlösser als auch Türantriebe zum automatischen Öffnen beziehungsweise Schließen einer Tür verstanden. Insbesondere kann ein Türaktor durch eine in ein Türschloss integrierte Vorrichtung wie beispielsweise ein Motorschloss, einen elektronischen Türzylinder, einen motorischen Türschlossantrieb oder einen elektrischen Türsummer, ein elektromagnetisches Türschloss oder eine elektrische Türöffnungsvorrichtung gebildet sein. Ferner kann der Türaktor eine Vorrichtung zum automatischen Ver- und Entriegeln der Tür sowie eine Vorrichtung zum automatischen Öffnen und Schließen der Tür umfassen, sodass als Resultat eines erfolgreichen Authentifizierungsverfahrens ein automatisches, d.h. keinen manuellen Eingriff erforderndes, und somit besonders komfortables Entriegeln und Öffnen bzw. Schließen und Verriegeln der Tür erfolgen kann.

Das erfindungsgemäße Authentifizierungsverfahren basiert auf der Erfassung von Sicherheitsmerkmalen eines Nutzers des Authentifizierungsgeräts. Geeignete Sicherheitsmerkmale umfassen personenbezogene Merkmale, welche insbesondere biometrische Merkmale sein können, sowie elektronische Sicherheitsschlüssel und/oder Sicherheitscodes. Unter den Begriff des biometrischen Merkmals fallen in diesem Zusammenhang unter anderem Fingerabdrücke, Handgeometrie und Handvenenmuster, Iris- oder Retinacharakteristika, charakteristische Augenbewegungen, charakteristische Merkmale der Stimme, sowie zwei- und/oder dreidimensionale Gesichtsgeometrie. Elektronische Sicherheitsschlüssel umfassen in diesem Zusammenhang unter anderem QR-Codes, Bluetooth-Schlüssel, WLAN-Schlüssel sowie NFC- oder RFID-Tags, während als Sicherheitscodes PIN-Codes oder auch Passwörter und -phrasen denkbar sind. Biometrische Merkmale, insbesondere Handvenenmuster oder charakteristische Augenbewegungen, weisen gemeinhin im Vergleich zu herkömmlichen Schlüsseln, Chipkarten oder PIN-Codes eine deutlich erhöhte Sicherheit gegenüber Fälschung und Missbrauch auf.

Eine besonders hohe Sicherheit wird erfindungsgemäß dadurch erzielt, dass in zwei Authentifizierungsschritten insbesondere unterschiedliche Sicherheitsmerkmale des Nutzers abgefragt werden. Das im ersten Authentifizierungsschritt abgefragte Sicherheitsmerkmal wird mit vorgegebenen gespeicherten Sicherheitsmerkmalen der bekannten Nutzer verglichen. Sofern eine Übereinstimmung zwischen dem erfassten und einem ersten vorgegebenen Sicherheitsmerkmal besteht, wird die Abfrage eines zweiten Sicherheitsmerkmals des Nutzers getriggert, das von dem ersten Sicherheitsmerkmal verschieden ist. Nur bei zusätzlicher Übereinstimmung des zweiten Sicherheitsmerkmals mit einem zweiten vorgegebenen Sicherheitsmerkmal wird ein Entriegeln und/oder Öffnen der Tür veranlasst. Eine solche Zweifachauthentifizierung verringert das Risiko eines unbefugten Öffnens der Tür erheblich.

Es versteht sich, dass zusätzliche Authentifizierungsschritte in das Authentifizierungsverfahren aufgenommen werden können, um die Sicherheit noch weiter zu erhöhen.

Gemäß einer Ausführungsform weist das Authentifizierungsgerät eine mit der Steuereinheit verbundene Sensorik zur Erfassung der Annäherung einer Person an das Authentifizierungsgerät auf. Eine Erhöhung der Lebensdauer sowie eine Verringerung des Energieverbrauchs des Authentifizierungsgeräts können dadurch bewerkstelligt werden, dass eine Aktivierung des Authentifizierungsgeräts nur bei Detektion einer sich annähernden Person innerhalb eines Erkennungsabstands d_{rec} vom Authentifizierungsgerät erfolgt. Die Sensorik zur Erfassung der Annäherung einer Person kann beispielsweise einen pyroelektrischen (PIR) Sensor, einen Ultraschallsensor oder eine Kamera als Näherungssensor umfassen.

Das Authentifizierungsgerät weist erfindungsgemäß eine Datenbank auf, in der vorgegebene Sicherheitsmerkmale hinterlegt sind, bevorzugt der registrierten Nutzer, insbesondere biometrische Merkmale, elektronische Sicherheitsschlüssel und/oder Sicherheitscodes.

Erfindungsgemäß ist das Schnittstellenmodul zur Verbindung der Steuereinheit mit einer Sensorik zur Erfassung eines Öffnungszustandes einer dem Türaktor zugeordneten Tür ausgebildet. Gemäß einer weiteren Ausführungsform des Authentifizierungsgeräts ist das Schnittstellenmodul zur Verbindung der Steuereinheit mit einem lokalen Netzwerk,einem externen Server, einer Türklingel, einem Smart Home System und/oder einer Alarmanlage ausgebildet. Die Verbindung kann drahtgebunden, beispielsweise über Ethernet, oder drahtlos erfolgen, beispielsweise mittels WLAN und/oder mittels Funk, insbesondere mittels Sub-1 GHz-Frequenzen. Der externe Server kann in diesem Zusammenhang durch eine oder mehrere zentrale Rechnereinheiten oder alternativ durch eine Cloud gebildet sein. Bei einer solchen Cloud kann es sich um eine vom Hersteller des Authentifizierungsgeräts bereitgestellte Cloud handeln, welche die Nutzung und Konfigurierung des vollen Funktionsumfangs des Authentifizierungsgeräts gewährleistet, oder um eine von einem Drittanbieter bereitgestellte Cloud. Des Weiteren kann der externe Server eine Datenbank umfassen, in der vorgegebene Sicherheitsmerkmale hinterlegt sind. Zudem kann der externe Server eine Internetverbindung für das Authentifizierungsgerät bereitstellen, um einen Austausch von Nachrichten und Informationen zwischen dem Authentifizierungsgerät und mobilen Endgeräten, mobilen Applikationen oder Datenbanken sowie das Herunterladen von Informationen aus dem Internet zu ermöglichen. Beispielsweise kann das Authentifizierungsgerät über das Schnittstellenmodul auch mit einem hausinternen System wie zum Beispiel einer Alarm-, Überwachungs- oder Sicherheitsanlage, einem Smart Home System und/oder einer ABUS Sicherheitsplattform verbunden werden.

Vorteilhafterweise erfasst die Sensorik zur Erfassung eines Öffnungszustandes einer dem Türaktor zugeordneten Tür sowohl, ob und wann die Tür geöffnet oder geschlossen wird, als auch, ob sich das Türschloss in einem verriegelten oder entriegelten Zustand befindet.

Bevorzugt umfasst die Bilderfassungseinrichtung des Authentifizierungsgeräts zumindest eine Kamera zur zweidimensionalen Bilderfassung, beispielsweise eine RGB-Kamera. Besonders bevorzugt umfasst die Bilderfassungseinrichtung des Authentifizierungsgeräts eine Kamera zur dreidimensionalen Bilderfassung, beispielsweise eine 3D-TOF-Kamera zur Bilderfassung mittels Laufzeitverfahren. Eine 3D-TOF-Kamera stellt eine erhöhte Sicherheit gegen unbefugten Zugang bereit durch die Möglichkeit einer dreidimensionalen Gesichtserkennung sowie eines Venenscans im Authentifizierungsprozess und bietet eine Erweiterung des Funktionsumfangs des Authentifizierungsgeräts durch die Möglichkeit der Erfassung von Gesten. Im Gegensatz zu Aufnahmen mit einer 2D-RGB-Kamera ist die dreidimensionale Bilderfassung mittels Laufzeitverfahren unempfindlich gegenüber ungünstigen Lichtverhältnissen. Alternativ oder zusätzlich kann die Bilderfassungseinrichtung eine Infrarot-Kamera aufweisen, um beispielsweise mittels dieser oder einer vorstehend genannten Kamera eine Erkennung von Personen, eine Blickerfassung oder eine Verfolgung einer Pupillenbewegung zu ermöglichen.

Gemäß einer weiteren Ausführungsform weist die Einrichtung zum drahtlosen Senden/Empfangen von Daten ein Bluetooth-Modul, ein RFID-Modul, ein NFC-Modul und/oder ein WLAN-Modul auf, welche einzeln oder in beliebiger Kombination in dem Authentifizierungsgerät verbaut sein können, zur Abfrage von entsprechenden Sicherheitsmerkmalen dienen können und/oder eine Kommunikation zwischen dem Authentifizierungsgerät und einem externen Server bereitstellen können.

Weiterer Gegenstand der Erfindung ist ein Gebäudeschließsystem mit einem Authentifizierungsgerät der voranstehend beschriebenen Art und einem mit dem Authentifizierungsgerät verbundenen Türaktor, wobei die Verbindung drahtlos, beispielsweise mittels Funk, oder auch kabelgebunden erfolgen kann.

Bevorzugt weist das Gebäudeschließsystem einen externen Server auf, der mit dem Authentifizierungsgerät verbunden ist. Wie bereits erwähnt, kann es sich bei dem externen Server auch um eine Cloud handeln.

Das Verfahren zur Authentifizierung eines Nutzers eines Gebäudeschließsystems mittels eines mit einem Türaktor verbundenen Authentifizierungsgeräts ist vorteilhaftweise so ausgestaltet, dass das erste und/oder zweite erfasste Sicherheitsmerkmal ein biometrisches Merkmal ist. Die erhöhte Fälschungssicherheit von biometrischen Merkmalen, insbesondere beispielsweise von Venenscans, trägt zu einer erhöhten Sicherheit des Authentifizierungsverfahrens bei. In einem ersten Authentifizierungsschritt kann beispielsweise ein biometrisches Merkmal erfasst werden und bei Übereinstimmung dieses erfassten biometrischen Merkmals mit einem vorgegebenen Sicherheitsmerkmal die automatisierte Abfrage eines weiteren personenbezogenen Sicherheitsmerkmals in einem zweiten Authentifizierungsschritt getriggert werden, beispielsweise der Austausch eines digitalen Schlüssels mit einem mobilen Endgerät des Nutzers mittels Bluetooth oder WLAN, die Erfassung eines weiteren biometrischen Merkmals oder eines anderen Sicherheitsmerkmals.

Erfindungsgemäß ist vorgesehen, dass die Steuereinheit ein Verriegeln der dem Türaktor zugeordneten Tür veranlasst, wenn das Authentifizierungsgerät innerhalb eines vorbestimmten Zeitraums vor dem ersten Authentifizierungsschritt ein Öffnen der Tür erfasst hat und bereits das im ersten Authentifizierungsschritt erfasste Sicherheitsmerkmal mit einem entsprechend vorgegebenen Sicherheitsmerkmal übereinstimmt. Dies dient der Erhöhung des Bedienkomforts, da auf diese Weise ein verlässliches Verriegeln der Tür ohne manuellen Eingriff nach dem Verlassen des Gebäudes sichergestellt werden kann. Die Authentifizierung durch ein einzelnes Sicherheitsmerkmal ist beim Verriegeln ausreichend, da hier üblicherweise geringere Sicherheitsanforderungen bestehen. Der vorbestimmte Zeitraum vor dem ersten Authentifizierungsschritt, in welchem ein Öffnen der Tür erfasst wird, kann durch einen Masternutzer konfigurierbar oder herstellerseitig voreingestellt sein, beispielsweise derart, dass ein Verriegeln der Tür bei positiver Authentifizierung eines Nutzers nur innerhalb von 2 Minuten, bevorzugt 1 Minute, nach dem Öffnen der Tür erfolgt.

Vorteilhafterweise ist das Authentifizierungsverfahren so gestaltet, dass, wenn ein in einem der Authentifizierungsschritte erfasstes Sicherheitsmerkmal nicht mit einem entsprechend vorgegebenen Sicherheitsmerkmal übereinstimmt, auf dem berührungsempfindlichen Bildschirm wenigstens ein Eingabefeld für eine Nutzereingabe angezeigt wird, das es dem Nutzer ermöglicht, ein Klingelsignal zu erzeugen, eine Video-, Sprach- oder Textnachricht für einen anderen Nutzer des Authentifizierungsgeräts auf dem Authentifizierungsgerät zu hinterlassen, einen Video- oder Sprachanruf über das Authentifizierungsgerät zu einem mobilen Endgerät eines anderen Nutzers des Authentifizierungsgeräts herzustellen, eine Textnachricht über das Authentifizierungsgerät zu einem mobilen Endgerät eines anderen Nutzers des Authentifizierungsgeräts zuzustellen, eine Video-, Sprach- oder Textnachricht, die ein anderer Nutzer auf dem Authentifizierungsgerät hinterlegt hat, abzurufen sowie mittels Eingabe eines Sicherheitscodes ein Entriegeln und/oder Öffnen der dem Türaktor zugeordneten Tür zu veranlassen. Im Falle einer nicht erfolgreichen Authentifizierung kann auf dem berührungsempfindlichen Bildschirm für den Nutzer ebenso eine Information darüber bereitgestellt werden, ob eine Störung im Authentifizierungsprozess vorliegt, und welcher Art diese Störung ist. Beispielsweise kann darauf hingewiesen werden, dass keine Datenverbindung vorliegt, oder es kann im Fall einer fehlgeschlagenen biometrischen Authentifizierung eine Aufforderung und/oder Anleitung für den Nutzer angezeigt werden, sich korrekt im Erfassungsbereich des Authentifizierungsgeräts zu positionieren. Ein vom Nutzer am Authentifizierungsgerät generiertes Klingelsignal kann beispielsweise an einer Signaleinheit im Inneren des Gebäudes oder auch auf einem mobilen Endgerät des Bewohners des Gebäudes wiedergegeben werden. Zur Erhöhung von Sicherheit und Bedienkomfort kann ein Bewohner also auch während seiner Abwesenheit über Aktivitäten an dem Authentifizierungsgerät informiert werden bzw. über sein mobiles Endgerät und das Authentifizierungsgerät mit dem Nutzer kommunizieren. Auf dem Authentifizierungsgerät für andere Nutzer hinterlassene Video-, Sprach- und Textnachrichten können insbesondere beispielsweise an einen Bewohner des Gebäudes oder ein Kind des Bewohners gerichtet sein, ebenso wie die auf mobile Endgeräte übertragenen Video- und Sprachanrufe und Textnachrichten. Nachrichten, die zum Abrufen für einen Nutzer auf dem Authentifizierungsgerät von einem anderen Nutzer hinterlassen werden, können insbesondere von einem Bewohner hinterlegt werden und beispielsweise Informationen darüber enthalten, wann der Bewohner wieder erreichbar ist oder wer ersatzweise zu kontaktieren ist.

Besonders vorteilhafterweise kann ein Besucher ein Klingelsignal am Authentifizierungsgerät auslösen, welches in Abwesenheit des Bewohners vom Gebäude, dem Bewohner auf sein mobiles Endgerät weitergeleitet wird. Der Bewohner hat dann die Möglichkeit, das Klingelsignal in Form eines Video- oder Sprachanrufs anzunehmen und über das Authentifizierungsgerät mit dem Besucher zu kommunizieren. Mittels seines mobilen Endgeräts könnte der Bewohner dann dem Besucher auch während seiner Abwesenheit die Tür öffnen oder dem Besucher einen Sicherheitscode zum einmaligen Öffnen der Tür zukommen lassen.

Die Bilderfassungseinrichtung kann dazu ausgebildet sein, von nicht registrierten und/oder nicht zugangsberechtigten Nutzern, die am Authentifizierungsgerät detektiert werden, eine Fotoaufnahme inklusive Zeitstempel anzufertigen, damit ein Bewohner des Gebäudes über Besuche informiert werden kann. Gegebenenfalls kann ein entsprechendes Eingabefeld angezeigt werden, das es dem Nutzer des Authentifizierungsgeräts ermöglicht, per Nutzereingabe der Fotoaufnahme zuzustimmen beziehungsweise diese gezielt auszulösen.

Die angezeigten Eingabefelder können auch eine Rückfalloption für einen zugangsberechtigten Nutzer bieten, um die Tür zu öffnen, falls die regulär vorgesehenen Authentifizierungsschritte ausnahmsweise nicht erfolgreich abgeschlossen werden können. Das kann beispielsweise passieren, wenn in einem Schritt des Authentifizierungsverfahrens durch das Authentifizierungsgerät ein elektronischer Sicherheitsschlüssel angefordert wird, der Akku des entsprechend benötigten mobilen Endgeräts des Nutzers aber leer ist. In diesem Fall kann ein zugangsberechtigter Nutzer über den berührungsempfindlichen Bildschirm einen Sicherheitscode, beispielsweise einen PIN-Code oder ein Passwort eingeben, um dennoch die Tür öffnen zu können. Um zu verhindern, dass ein Nutzer anhand von Fingerabdrücken, die bei einer vorausgegangenen Nutzung des Authentifizierungsgeräts auf dem berührungsempfindlichen Bildschirm hinterlassen wurden, ableiten kann, welche Ziffern, Buchstaben und/oder Symbole ein gültiger Sicherheitscode enthält, kann ein entsprechendes Tastaturfeld zur Codeeingabe auf dem berührungsempfindlichen Bildschirm so dargestellt werden, dass die Tasten bei jedem Aufruf in zufälliger Anordnung angezeigt werden.

Bevorzugt geht das Authentifizierungsgerät nach der Benutzung in einen Ruhemodus über. Es wechselt erst dann in einen Aktivmodus und startet den ersten Authentifizierungsschritt, wenn die Annäherung eines Nutzers an das Authentifizierungsgerät detektiert wird. Der berührungsempfindliche Bildschirm kann im Ruhemodus deaktiviert sein und erst bei Detektion eines Nutzers aktiviert werden. Denkbar ist, dass ein Einschalten des Bildschirms bei einer Entfernung des Nutzers erfolgt, die kleiner ist als 10 Meter und bevorzugt kleiner als 5 Meter. Dies verlängert die Lebensdauer des Bildschirms und reduziert den Energieverbrauch des Authentifizierungsgeräts.

Wird durch eine geeignete Sensorik die Annäherung eines Nutzers an das Authentifizierungsgerät detektiert, können dem Nutzer in Abhängigkeit von einem Abstand zwischen dem Nutzer und dem Authentifizierungsgerät unterschiedliche Visualisierungen auf dem berührungsempfindlichen Bildschirm angezeigt werden. Beispielsweise kann bei einem Abstand von mehr als einem Meter ein konfigurierbarer Begrüßungsbildschirm angezeigt werden, der Informationen wie Adressdaten oder Bewohnerdaten, Warnhinweise, beispielsweise auf eine Videoüberwachung des Türbereichs, Klingelbereiche für zumindest eine Partei im Gebäude und andere Informationen beinhalten kann. Bei einem verringerten Abstand des Nutzers zum Authentifizierungsgerät, beispielsweise kleiner als 1 Meter, kann das Authentifizierungsverfahren mit der Erfassung eines Sicherheitsmerkmals gestartet werden.

Gemäß einer bevorzugten Ausführungsform können, sofern alle im Authentifizierungsverfahren erfassten Sicherheitsmerkmale mit entsprechend vorgegebenen Sicherheitsmerkmalen übereinstimmen, weitere konfigurierbare Funktionen, insbesondere Smart-Home-Geräte sowie Sicherheitssysteme, aktiviert oder deaktiviert werden und/oder Informationen über deren Zustand sowie erfasste Ereignisse und Warnungen auf dem berührungsempfindlichen Bildschirm angezeigt werden und/oder Informationen über Aktivitäten am Authentifizierungsgerät und damit verbundenen Geräten oder Sensoriken auf dem berührungsempfindlichen Bildschirm angezeigt werden.

Dies kann umfassen, dass einzelne Smart-Home-Geräte, beispielsweise Beleuchtungen, Musikanlagen, Klimageräte, etc. durch das Authentifizierungsgerät steuerbar sind. Entsprechend können diese Geräte beispielsweise ausgeschaltet werden, wenn das Authentifizierungsgerät detektiert, dass alle Bewohner das Gebäude verlassen haben, oder umgekehrt aktiviert werden, wenn ein Bewohner das Gebäude betritt. Ebenso können Sicherheitssysteme, beispielsweise eine Alarmanlage, durch das Authentifizierungsgerät steuerbar sein, beispielsweise aktiviert werden, wenn das Authentifizierungsgerät detektiert, dass alle Bewohner das Gebäude verlassen haben, und umgekehrt deaktiviert werden, wenn ein Bewohner das Gebäude betritt. Weitere haus- oder gebäude- oder geländeinterne Geräte können durch das Authentifizierungsgerät steuerbar sein, beispielsweise ein Garagentor, ein Einfahrtstor, eine Gartenbewässerung und weitere Geräte, die im Rahmen eines smarten Zuhauses vernetzt vorliegen.

Zudem können durch einen Masternutzer des Authentifizierungsgeräts Szenarien konfiguriert werden, die mehrere Funktionen vernetzter Geräte gleichzeitig umfassen. Diese Szenarien können durch das Authentifizierungsgerät aktiviert oder deaktiviert werden, abhängig davon welcher Nutzer am Authentifizierungsgerät authentifiziert wird. Beispielsweise kann ein Szenario 'Haus ist leer' gestartet werden, wenn das Authentifizierungsgerät detektiert hat, dass alle Bewohner das Gebäude verlassen haben, was ein Aktivieren einer Alarmanlage, ein Ausschalten aller Beleuchtungen im Gebäude und ein Herunterregeln einer Heizung umfassen kann. Ferner kann ein Szenario 'Kind kommt nach Hause' bei Authentifizierung eines Kindes am Authentifizierungsgerät bewirken, dass die Eltern eine Benachrichtigung über das Heimkommen des Kindes auf einem mobilen Endgerät empfangen und/oder eine Nachricht der Eltern für das Kind auf dem berührungsempfindlichen Bildschirm des Authentifizierungsgeräts abgespielt wird und/oder die Beleuchtung im Haus eingeschaltet wird.

Es können zudem für Personen mit unterschiedlichen Berechtigungen unterschiedliche Optionen am Authentifizierungsgerät bereitgestellt werden. Beispielsweise kann, wenn ein bestimmter registrierter Nachbar am Authentifizierungsgerät authentifiziert wird, ein Eingabefeld auf dem berührungsempfindlichen Bildschirm angezeigt werden, welches es dem Nachbarn ermöglicht, beispielsweise eine Gartenbewässerung einzuschalten ohne das Gebäude zu betreten.

Ebenso können Informationen über den Zustand der verbundenen Smart-Home-Geräte sowie erfasste Ereignisse und Warnungen auf dem berührungsempfindlichen Bildschirm angezeigt werden und/oder Informationen über Aktivitäten am Authentifizierungsgerät und damit verbundenen Geräten oder Sensoriken während der Abwesenheit des Bewohners auf dem berührungsempfindlichen Bildschirm angezeigt werden, wenn der Bewohner selbst oder andere entsprechend autorisierte Nutzer vom Authentifizierungsgerät authentifiziert werden. Dies kann unter anderem eine Mitteilung über bekannte oder unbekannte Besucher in Abwesenheit, Fotoaufnahmen der Besucher oder von den Besuchern hinterlassene Videonachrichten, eine Nachricht, dass Post in den Briefkasten eingeworfen wurde, wenn dieser über eine entsprechende Sensorik mit dem Authentifizierungsgerät verbunden ist, ebenso wie Informationen über auffällige Geräusche im Türbereich oder andere Warnhinweise umfassen.

In Kombination mit entsprechenden Überwachungssystemen kann das Authentifizierungsgerät in einem Alarmfall eine Notfallöffnung der mit dem Authentifizierungsgerät verbundenen Tür möglichen. Diese kann entweder mittels einer pauschal im Alarmfall freigeschalteten Notöffnungsfunktion, beispielsweise mittels eines entsprechenden Eingabefelds, das auf dem berührungsempfindlichen Bildschirm angezeigt wird, erfolgen oder nur für Einsatzkräfte zugänglich sein, die beispielsweise eine Fernöffnung durch einen hinterlegten Notfallkontakt anfordern können.

Nachfolgend wird die Erfindung rein beispielhaft anhand einer möglichen Ausführungsform unter Bezugnahme auf die beigefügte Zeichnung beschreiben. Es zeigen:
- Fig. 1: ein Gebäudeschließsystem mit einem erfindungsgemäßen Authentifizierungsgerät und einem elektrischen Türaktor;
- Fig. 2: eine schematische Darstellung eines Grundaufbaus des Authentifizierungsgeräts von Fig. 1;
- Fig. 3: eine schematische Darstellung einer ersten konkreten Ausführungsform des Authentifizierungsgeräts von Fig. 1;
- Fig. 4A: ein schematisches Ablaufdiagramm eines Authentifizierungsverfahrens mit dem Authentifizierungsgerät von Fig. 3 für den Fall 'Ankommen' für einen registrierten Nutzer;
- Fig. 4B: eine schematische Darstellung einer Bildschirmvisualisierung mit dem Authentifizierungsgerät von Fig. 3 für den Fall 'Ankommen' für einen unbekannten Nutzer;
- Fig. 4C: ein schematisches Ablaufdiagramm eines Authentifizierungsverfahrens mit dem Authentifizierungsgerät von Fig. 3 für den Fall 'Verlassen' gemäß der Erfindung;
- Fig. 5: eine schematische Darstellung einer zweiten konkreten Ausführungsform des Authentifizierungsgeräts von Fig. 1.

Fig. 1 zeigt ein Gebäude 10 mit einer Gebäudewand 12, in die eine Tür 18 eingelassen ist. Die Tür 18 ist mit zwei Türaktoren versehen, welche hier in Form einer elektrischen Türöffnungsvorrichtung 22 und eines motorisiertes Türschlosses 24 ausgebildet sind. Die Türaktoren 22, 24 sind Teil eines Gebäudeschließsystems 14, das zudem einen externen Server 26, der hier als Cloud ausgebildet ist, und ein Authentifizierungsgerät 16 umfasst. Das Authentifizierungsgerät 16 ist neben der Tür 18 an der Gebäudewand 12 montiert und dazu vorgesehen, einen Nutzer des Gebäudeschließsystems 14 zu authentifizieren.

In Fig. 2 ist ein Grundaufbau des Authentifizierungsgeräts 16 genauer dargestellt. Das Authentifizierungsgerät 16 umfasst eine Steuereinheit 30, welche mit weiteren Komponenten des Authentifizierungsgeräts 16 verbunden ist, nämlich mit einer Bilderfassungseinrichtung 32, einer Ton-Aufnahme/Ausgabeeinrichtung 34, einer Einrichtung zum drahtlosen Senden/Empfangen 36 von Daten, einem berührungsempfindlichen Bildschirm 38 und einem Schnittstellenmodul 40 zur drahtgebundenen oder drahtlosen Verbindung des Authentifizierungsgeräts 16 mit den Türaktoren 22, 24.

Fig. 3 zeigt eine erste konkrete Ausführungsform des Authentifizierungsgeräts 16. Die Bilderfassungseinrichtung 32 umfasst hier eine 2D-Kamera 42, welche dazu vorgesehen ist, Foto- oder Videoaufnahmen eines Nutzers aufzunehmen. Diese Aufnahmen können prinzipiell einer zweidimensionalen Gesichtserkennung oder einer Erfassung charakteristischer Augenbewegungen zugrunde gelegt werden sowie einem Bewohner des Gebäudes 10 zu Informationszwecken vorgespielt werden. Überdies weist die gezeigte Bilderfassungseinrichtung 32 eine 3D-TOF-Kamera 44 auf, welche dazu vorgesehen ist, dreidimensionale Aufnahmen mittels eines Laufzeitverfahrens aufzunehmen. Diese können in einem Authentifizierungsverfahren vorteilhaft für eine dreidimensionale Gesichtserkennung und/oder einen Scan des Handvenenmusters eines Nutzers genutzt werden.

Die Ton-Aufnahme/Ausgabeeinrichtung 34 umfasst ein Mikrofon 46 sowie einen Lautsprecher 48, welche dazu vorgesehen sind, Nachrichten für andere Nutzer, insbesondere für einen Bewohner des Gebäudes 10 auf dem Authentifizierungsgerät zu hinterlassen und/oder Tonaufnahmen abzuspielen sowie auch zur biometrischen Stimmenerkennung genutzt zu werden.

Die Sende/Empfangseinrichtung 36 umfasst ein Bluetooth-Modul 50 sowie ein WLAN-Modul 52, welche in einem Authentifizierungsverfahren zum Austausch eines digitalen Schlüsselpaars mit einem mobilen Endgerät des Nutzers vorgesehen sind. Wahlweise kann der Schlüsselaustausch entsprechend mittels Bluetooth oder WLAN erfolgen.

Das Authentifizierungsgerät 16 weist überdies einen Sensor 54 zur Detektion einer Annäherung eines Nutzers an das Authentifizierungsgerät 16 auf, der hier als PIR-Sensor ausgebildet ist. Die Detektion eines Nutzers kann dazu führen, dass das Authentifizierungsgerät 16 aus einem Ruhemodus mit ausgeschaltetem berührungsempfindlichen Bildschirm 38 in einen Aktivmodus versetzt wird.

Die Steuereinheit 30 ist über das Schnittstellenmodul 40 mit einem lokalen Netzwerk verbunden, beispielsweise mittels Ethernet oder mittels WLAN. Über das lokale Netzwerk kann eine Internetverbindung zu einem externen Server 26 hergestellt werden, welche eine Kommunikation zwischen einem Nutzer des Authentifizierungsgeräts 16 und einem Bewohner des Gebäudes 10, insbesondere auch in dessen Abwesenheit, beispielsweise über eine mobile Applikation auf einem mobilen Endgerät des Bewohners in Form von Video-, Sprach- oder Textnachrichten oder in Form von Internettelefonie ermöglicht.

Das Authentifizierungsgerät 16 ist zudem über das Schnittstellenmodul 40 mit einem Sensor 56 verbunden, der den Öffnungszustand der Tür 18 und hier mit der Steuereinheit 30 verbunden ist. Der Sensor 56 kann grundsätzlich drahtgebunden oder drahtlos mit dem Authentifizierungsgerät 16 verbunden sein.

Das Schnittstellenmodul 40 weist hier auch ein Sub-1 GHz-Modul 64 auf, das dazu vorgesehen ist, beispielsweise den Türaktor 24 in Form eines elektronischen Schließzylinders und/oder benötigte Sensoriken an die Steuereinheit 30 des Authentifizierungsgeräts 16 anzubinden.

Das Authentifizierungsgerät 16 weist ferner eine mit der Steuereinheit 30 verbundene Datenbank 58 auf, in der vorgegebene Sicherheitsmerkmale hinterlegt sind, insbesondere biometrische Merkmale, elektronische Sicherheitsschlüssel und/oder Sicherheitscodes. Die in der Datenbank 58 hinterlegten Sicherheitsmerkmale können durch die Steuereinheit 30 mit den in einem Authentifizierungsvorgang erfassten Sicherheitsmerkmalen verglichen werden, um einen Nutzer zu identifizieren und gegebenenfalls Funktionen am Authentifizierungsgerät 16 zu starten.

Nachfolgend wird die Authentifizierung eines Nutzers mit Hilfe des Authentifizierungsgeräts 16 beschrieben. Grundsätzlich kann zwischen den Situationen 'Ankommen' (Fig. 4A,B), bei der ein Nutzer sich dem Authentifizierungsgerät 16 von der Außenseite des Gebäudes 10 her nähert und 'Verlassen' (Fig. 4C), bei der ein Nutzer das Gebäude 10 von der Innenseite her verlässt, unterschieden werden.

Bei der Situation 'Ankommen' nähert sich zunächst ein Nutzer von außen dem Gebäude oder Gelände 10 und somit dem Authentifizierungsgerät 16 des Gebäudeschließsystems 14. Der PIR-Sensor 54 detektiert die Annäherung 100 und bringt das Authentifizierungsgerät 16 von einem Ruhemodus in einen Aktivmodus, wenn der Nutzer sich dem Authentifizierungsgerät 16 bis auf einen Abstand d nähert, der nicht größer ist als ein Erkennungsabstand d_{rec}. Während im Ruhemodus der berührungsempfindliche Bildschirm 38 deaktiviert ist, wird er im Aktivmodus eingeschaltet. Solange der Abstand des Nutzers zum Authentifizierungsgerät 16 mehr als einen von einem Masternutzer konfigurierten Mindestabstand dₘᵢₙ beträgt, im gezeigten Ausführungsbeispiel 1 Meter, wird auf dem berührungsempfindlichen Bildschirm 38 ein Begrüßungsbildschirm angezeigt 102. Dieser kann z.B. einen Warnhinweis enthalten, dass der Nutzer sich in einem videoüberwachten Bereich befindet, sowie die Hausnummer des Gebäudes 10 und den Namen der Bewohner.

Sobald sich der Nutzer dem Authentifizierungsgerät 16 bis auf weniger als den Mindestabstand dₘᵢₙ nähert, startet das Authentifizierungsgerät 16 einen Authentifizierungsvorgang 104 (Fig. 4A).

In einem ersten Authentifizierungsschritt 106 wird ein erstes Sicherheitsmerkmal des Nutzers ermittelt. Im gezeigten Ausführungsbeispiel soll hierzu mittels der 2D-Kamera 42 eine zweidimensionale Gesichtserkennung des Nutzers durchgeführt werden. Eine entsprechende Aufforderung und eine Anleitung zur korrekten Positionierung des Gesichts vor der 2D-Kamera 42 werden auf dem berührungsempfindlichen Bildschirm 38 angezeigt und eine entsprechende Aufnahme des Gesichts wird erstellt. Charakteristische Merkmale der Aufnahme werden durch die Steuereinheit 30 mit vorgegebenen charakteristischen Merkmalen der am Authentifizierungsgerät 16 registrierten Nutzer verglichen, welche in der Datenbank 58 hinterlegt sind. Beispielsweise kann abhängig von den Lichtverhältnissen auf eine zweidimensionale Gesichtserfassung mittels der 2D-Kamera 42 verzichtet werden und stattdessen eine dreidimensionale Gesichtserkennung mittels der 3D-TOF-Kamera 44 im Laufzeitverfahren eingesetzt werden.

Sofern die erfasste Gesichtsgeometrie mit einer in der Datenbank 58 hinterlegten Gesichtsgeometrie eines registrierten Nutzers übereinstimmt, wird ein zweiter Authentifizierungsschritt 108 durchgeführt. In dem gezeigten Ausführungsbeispiel wird hierzu durch das Bluetooth-Modul 50 des Authentifizierungsgeräts 16 automatisch mittels Bluetooth ein Sicherheitsschlüssel von dem mobilen Endgerät des Nutzers abgefragt. Der von dem mobilen Endgerät empfangene Sicherheitsschlüssel wird durch die Steuereinheit 30 mit in der Datenbank 58 hinterlegten Sicherheitsschlüsseln verglichen.

Sofern der empfangene Sicherheitsschlüssel mit einem in der Datenbank 58 hinterlegten Sicherheitsschlüssel eines registrierten Nutzers übereinstimmt, wird durch die Steuereinheit 30 überprüft, welche Berechtigungen der identifizierte Nutzer besitzt. Ist der identifizierte Nutzer zugangsberechtigt, veranlasst die Steuereinheit 30 ein automatisiertes Entriegeln und Öffnen 110 der Tür 18 mittels der verbundenen Türaktoren 22, 24.

Auf dem berührungsempfindlichen Bildschirm 38 werden zusätzlich konfigurationsabhängig nutzerspezifische Informationen für den authentifizierten Nutzer bereitgestellt 112. Wird ein Bewohner erkannt, kann dies folgende Informationen über Ereignisse am Authentifizierungsgerät 16 und an damit verbundenen Geräten und Sensoriken umfassen:
- Verpasste Besuche, gegebenenfalls einschließlich Zeitstempel, wann die Besuche erfolgt sind, Fotoaufnahmen der Besucher und eventuell von den Besuchern hinterlassene Video-, Sprach- oder Textnachrichten, welche über den berührungsempfindlichen Bildschirm abgerufen werden können;
- Informationen über erkannte Ereignisse, wie z.B. eine Unterbrechung eines Öffnungskontakts eines mit dem Authentifizierungsgerät 16 verbundenen Briefkastens, weshalb ein Hinweis auf Post im Briefkasten angezeigt wird;
- Warnungen eines mit dem Authentifizierungsgerät 16 verbundenen Sicherheitssystems, die anzeigen, ob ein Alarm in Abwesenheit stattgefunden hat oder ob sich eine unbekannte Person auf dem Grundstück befindet.

Es versteht sich, dass die voranstehende Aufzählung nicht abschließend ist. Zusätzlich werden konfigurierbare Funktionen oder Szenarien hausinterner Systeme nutzerspezifisch nach der Authentifizierung eines Nutzers durch das Authentifizierungsgerät 16 aktiviert oder deaktiviert 114. Dies betrifft beim Heimkommen eines Bewohners beispielsweise die Deaktivierung einer Alarmanlage, das Anschalten einer Beleuchtung, die Benachrichtigung anderer, abwesender Bewohner auf ihren mobilen Endgeräten über das Heimkommen des authentifizierten Nutzers und weitere Funktionen.

Im vorliegenden Ausführungsbeispiel wird im ersten Authentifizierungsschritt 106 eine zweidimensionale Gesichtserkennung durchgeführt, im zweiten Authentifizierungsschritt 108 ein mittels Bluetooth übertragener Sicherheitsschlüssel. Das Verfahren kann grundsätzlich aber auch so ausgestaltet sein, dass zwei biometrische Merkmale oder auch gar kein biometrisches Merkmal in den Authentifizierungsschritten 106 und 108 erfasst werden. Mögliche Kombinationen wären hierbei beispielsweise
- eine 3D-Gesichtserkennung gefolgt von einem Handvenenscan, beides mittels der 3D-TOF-Kamera 44,
- eine biometrische Stimmenerkennung mittels des Mikrofons 46 gefolgt von der Abfrage eines Bluetooth-Schlüssels durch das Bluetooth-Modul 50,
- eine Erfassung einer charakteristischen Augenbewegung mittels der 2D-Kamera 42 gefolgt von der Abfrage eines WLAN-Schlüssels durch das WLAN-Modul 52,
- eine Erfassung eines QR-Codes mittels der 2D-Kamera 42 gefolgt von einer 2D-Gesichtserkennung mittels derselben 2D-Kamera 42,
- eine Abfrage eines Bluetooth-Schlüssels durch das Bluetooth-Modul 50 gefolgt von einer Authentifizierung mittels einer manuellen Sicherheitscode-Eingabe mittels des berührungsempfindlichen Bildschirms 38,
- eine biometrische Stimmenerkennung mittels des Mikrofons 46 während der Aussprache eines Code-Worts, welches entweder ein personenbezogenes Passwort sein kann, das in der Datenbank 58 hinterlegt ist, oder ein Zufallswort, das auf dem berührungsempfindlichen Bildschirm 38 angezeigt und vorgelesen werden muss.

Auch diese Aufzählung ist nicht abschließend, sondern vielmehr beispielhaft für die möglichen Kombinationen von Merkmalen, die sich mit den Komponenten des Authentifizierungsgeräts 16 aus Fig. 3 ausführen lassen. Je nach Anwendungsbereich und -ziel kann eine entsprechend vorteilhafte Kombination von Merkmalen für die konkrete Ausführung des Authentifizierungsgeräts 16 und des Authentifizierungsverfahrens gewählt werden.

Wird im Authentifizierungsverfahren ein Nutzer erkannt, der am Authentifizierungsgerät 16 registriert, aber nicht zugangsberechtigt ist, wird abhängig vom authentifizierten Nutzer ein entsprechender erweiterter Funktionsumfang auf dem berührungsempfindlichen Bildschirm 38 des Authentifizierungsgeräts 16 angezeigt. Das betrifft beispielsweise den Nachbarn, der in Abwesenheit der Bewohner am Authentifizierungsgerät 16 die mit dem Authentifizierungsgerät 16 verbundene Gartenbewässerungsanlage aktivieren kann.

Sofern eines der in einem der Authentifizierungsschritte 106 oder 108 erfassten Sicherheitsmerkmale nicht mit einem hinterlegten Sicherheitsmerkmal eines registrierten Nutzers übereinstimmt, werden einem Nutzer auf dem berührungsempfindlichen Bildschirm 38 ein oder mehrere Eingabefelder angezeigt, mittels derer eine Nutzereingabe in das Authentifizierungsgerät 16 erfolgen kann und Informationen für den Nutzer bereitgestellt werden können (Fig. 4B).

Ein Eingabefeld 116 ermöglicht es dem Nutzer ein Klingelsignal zu erzeugen, das an einem Signalgerät im Innenbereich des Gebäudes 10 wiedergegeben wird, um einen Bewohner über die Anwesenheit eines Besuchers am Authentifizierungsgerät 16 zu informieren. Zusätzlich kann auf dem Signalgerät im Innenbereich ein Foto oder Video des Besuchers angezeigt werden. Der Bewohner kann daraufhin dem Besucher die Tür 18 manuell oder automatisiert öffnen.

Ist der Bewohner vom Gebäude 10 abwesend, kann mittels des externen Servers 26 das Klingelsignal an einem mobilen Endgerät des Bewohners wiedergegeben werden, ebenso kann ein Foto oder Video des Besuchers übertragen werden. Der Bewohner kann dann auf das Klingelsignal hin einen Video- oder Sprachanruf mit dem Authentifizierungsgerät 16 annehmen.

Nach einem unbeantworteten Klingelvorgang ermöglicht es ein Eingabefeld 118 dem Besucher, einen Video- oder Sprachanruf mittels des externen Servers 26 mit einem mobilen Endgerät des Bewohners herzustellen. Ein anderes Eingabefeld 120 stellt eine Funktion zum Senden einer Textnachricht an ein mobiles Endgerät des Bewohners mittels des externen Servers 26 bereit. Ein Eingabefeld 122 ermöglicht, eine Video-, Sprach-, oder Textnachricht auf dem Authentifizierungsgerät 16 zu hinterlassen. Ein Eingabefeld 124 ermöglicht es, eine Video-, Sprach- oder Textnachricht abzurufen, die der Bewohner auf dem Authentifizierungsgerät 16 hinterlassen hat. Ein Eingabefeld 126 stellt die Möglichkeit bereit, die Tür 18 durch Eingabe eines Sicherheitscodes zu öffnen.

Es versteht sich, dass die beschriebene Ausführungsform nur beispielhaft zu verstehen ist. Welche der genannten Eingabefelder und Funktionen bereitgestellt werden sollen, ist durch einen Masternutzer des Authentifizierungsgeräts 16 bedarfsgerecht konfigurierbar. Andere Ausführungsformen sind jederzeit möglich. So kann beispielsweise auf dem berührungsempfindlichen Bildschirm 38 des Authentifizierungsgeräts 16 ein Informationsfeld 128 angezeigt werden, das einen Nutzer über Öffnungszeiten informiert, beispielsweise falls das Authentifizierungsgerät 16 nicht in einem Privathaushalt sondern in einem geschäftlichen Umfeld zum Einsatz kommt. Entsprechend kann der berührungsempfindlichen Bildschirm 38 als Werbefläche genutzt werden oder Infotainment für den Besucher bereitstellen.

Eine Ausführungsform gemäß der Erfindung der Situation 'Verlassen' ist in Fig. 4C dargestellt. Gestartet wird der Ablauf durch ein von der Sensorik 56 erfasstes Öffnen 130 der Tür 18. Bei nachfolgender Annäherung eines Nutzers an das Authentifizierungsgerät 16 werden die Schritte 100-106 des Authentifizierungsverfahrens gestartet wie in der Situation 'Ankommen' (Fig. 4A) beschrieben. Sofern die Authentifizierung eines bekannten Nutzers innerhalb eines vorbestimmten Zeitfensters t < tₘₐₓ von beispielsweise 1 Minute nach dem detektierten Öffnen 130 der Tür 18 erfolgt, erkennt das Authentifizierungsgerät 16, dass es sich um die Situation 'Verlassen' handelt, das heißt, eine Person verlässt das Gebäude 10. Sofern in diesem Fall das Authentifizierungsgerät 16 im ersten Authentifizierungsschritt 106 einen zugangsberechtigten Nutzer erkennt, wird kein weiterer Authentifizierungsschritt 108 durchgeführt, sondern ein automatisches Schließen und/oder Verriegeln 132 der Tür 18 veranlasst.

Auch diese Funktion des Authentifizierungsgeräts 16 kann durch einen Masternutzer derart konfigurierbar sein, dass beispielsweise die Nutzergruppen konfiguriert werden, für die ein automatisiertes Verriegeln der Tür 132 stattfinden soll, oder dass das automatisierte Verriegeln 132 der Tür 18 nur dann stattfindet, wenn das Authentifizierungsgerät 16 mittels der Sensorik 56 detektiert hat, dass alle Bewohner das Gebäude 10 verlassen haben.

Ebenso wie beim 'Ankommen' können einem authentifizierten Nutzer beim 'Verlassen' konfigurierbare nutzerspezifische Informationen auf dem berührungsempfindlichen Bildschirm 38 angezeigt sowie Funktionen oder Szenarien an mit dem Authentifizierungsgerät 16 verbundenen Geräten gestartet werden. In diesem Fall wird beim Verlassen des Gebäudes 10 eine Alarmanlage aktiviert, sowie die Beleuchtung ausgeschaltet. Dem Bewohner werden Hinweise angezeigt - basierend auf seinem Kalender beispielsweise eine Erinnerung, eine Sporttasche mitzunehmen oder basierend auf einem aus dem Internet bereitgestellten Wetterbericht ein Hinweis, einen Regenschirm einzupacken.

Ebenso können konfigurierbare Eingabefelder angezeigt werden, die ein manuelles Ansteuern verbundener Geräte nach Bedarf ermöglichen, beispielsweise ein Öffnen des Garagentors sowie die Weiterleitung von Klingelsignalen, die am Authentifizierungsgerät 16 ausgelöst werden, auf ein mobiles Endgerät.

Fig. 5 zeigt eine zweite konkrete Ausführungsform des Authentifizierungsgeräts 16, die sich letztlich nur darin von der ersten konkreten Ausführungsform von Fig. 3 unterscheidet, dass die Sende/Empfangseinrichtung 36 ein RFID-Modul 62 zusätzlich zum Bluetooth-Modul 44 und zum WLAN-Modul 46 aufweist. Mit diesem Authentifizierungsgerät 16 sind weitere Ausgestaltungen des Authentifizierungsverfahrens möglich, da es zusätzliche Möglichkeiten bietet, wie ein Nutzer am Authentifizierungsgerät 16 authentifiziert werden kann. So kann entweder im ersten Authentifizierungsschritt 106 oder im zweiten Authentifizierungsschritt 108 ein nutzerbezogener RFID-Tag als erfasstes Sicherheitsmerkmal vom Authentifizierungsgerät 16 ausgelesen werden. Es versteht sich, dass in anderen Ausführungsformen des Authentifizierungsgeräts 16 Übertragungsstandards wie NFC, bereitgestellt durch ein NFC-Modul, zum Einsatz kommen können, wobei eine beliebige Kombination mit den voranstehend genannten weiteren Modulen zum drahtlosen Senden/Empfangen von Daten möglich ist.

### Bezugszeichenliste

- 10: Gebäude
- 12: Gebäudewand
- 14: Gebäudeschließsystem
- 16: Authentifizierungsgerät
- 18: Tür
- 22: elektrische Türöffnungsvorrichtung
- 24: motorisiertes Türschloss
- 26: externer Server
- 30: Steuereinheit
- 32: Bilderfassungseinrichtung
- 34: Ton-Aufnahme/Ausgabeeinrichtung
- 36: Einrichtung zum drahtlosen Senden/Empfangen von Daten
- 38: berührungsempfindlicher Bildschirm
- 40: Schnittstellenmodul
- 42: 2D-Kamera
- 44: 3D-TOF-Kamera
- 46: Mikrofon
- 48: Lautsprecher
- 50: Bluetooth-Modul
- 52: WLAN-Modul
- 54: PIR-Sensor
- 56: Sensorik zur Erfassung eines Öffnungszustandes einer Tür
- 58: Datenbank
- 62: RFID-Modul
- 64: Sub-1 GHz-Modul
- 100: Detektion eines Nutzers im Erkennungsabstand dₘᵢₙ < d < d_{rec}
- 102: Anzeige eines Begrüßungsbildschirms
- 104: Start des Authentifizierungsverfahrens bei d < dₘᵢₙ
- 106: erster Authentifizierungschritt
- 108: zweiter Authentifizierungsschritt
- 110: automatisches Entriegeln und/oder Öffnen einer Tür
- 112: nutzerspezifische optionale Informationen
- 114: nutzerspezifische Aktivierung von Funktionen/Szenarien
- 116: Eingabefeld für Klingelsignal
- 118: Eingabefeld für Video-/Sprachanruf auf mobiles Endgerät
- 120: Eingabefeld für Textnachricht auf mobiles Endgerät
- 122: Eingabefeld zum Hinterlassen einer Video-/Sprach-/Textnachricht
- 124: Eingabefeld zum Abrufen einer Nachricht
- 126: Eingabefeld zum Eingeben eines Sicherheitscodes
- 128: Informationsfeld
- 130: Erfassung des Öffnens einer Tür
- 132: automatisches Schließen und/oder Verriegeln einer Tür

## Patentansprüche

1. Verfahren zur Authentifizierung eines Nutzers eines Gebäudeschließsystems (14) mittels eines mit einem Türaktor (22, 24) verbundenen wandmontierbaren Authentifizierungsgeräts (16), umfassend:
eine Steuereinheit (30),
eine mit der Steuereinheit (30) verbundene Bilderfassungseinrichtung (32),
eine mit der Steuereinheit (30) verbundene Ton-Aufnahme/Ausgabeeinrichtung (34),
eine mit der Steuereinheit (30) verbundene Einrichtung zum drahtlosen Senden/Empfangen von Daten (36),
einen mit der Steuereinheit (30) verbundenen berührungsempfindlichen Bildschirm (38) und
ein mit der Steuereinheit (30) verbundenes Schnittstellenmodul (40) zur Verbindung des Authentifizierungsgeräts (16) mit mindestens einem Türaktor (22, 24),
wobei das Authentifizierungsgerät (16) in einem ersten Authentifizierungsschritt (106) ein erstes Sicherheitsmerkmal des Nutzers erfasst und das erfasste erste Sicherheitsmerkmal mit wenigstens einem ersten vorgegeben Sicherheitsmerkmal vergleicht und,
sofern das erfasste erste Sicherheitsmerkmal mit dem ersten vorgegebenen Sicherheitsmerkmal übereinstimmt, das Authentifizierungsgerät (16) in einem zweiten Authentifizierungsschritt (108) ein zweites Sicherheitsmerkmal des Nutzers erfasst und das erfasste zweite Sicherheitsmerkmal mit wenigstens einem zweiten vorgegeben Sicherheitsmerkmal vergleicht und,
sofern das erfasste zweite Sicherheitsmerkmal mit dem zweiten vorgegebenen Sicherheitsmerkmal übereinstimmt, die Steuereinheit (30) ein Entriegeln und/oder Öffnen (110) einer dem Türaktor (22, 24) zugeordneten Tür (18) veranlasst, **dadurch gekennzeichnet, dass** für den Fall, dass der Nutzer ein mit dem Gebäudeschließsystem ausgestattetes Gebäude verlässt, das Verfahren zur Authentifizierung des Nutzers durch ein von einer Sensorik erfasstes Öffnen (130) einer dem Türaktor (22, 24) zugeordneten Tür (18) gestartet wird, und, wenn innerhalb eines vorbestimmten Zeitraums nach dem erfassten Öffnen (130) der Tür (18) das im ersten Authentifizierungsschritt (106) erfasste Sicherheitsmerkmal mit einem entsprechend vorgegebenen Sicherheitsmerkmal übereinstimmt, die Steuereinheit (30) ein Verriegeln (132) der dem Türaktor (22, 24) zugeordneten Tür (18) veranlasst.

2. Verfahren nach Anspruch 1,
wobei das erste und/oder zweite erfasste Sicherheitsmerkmal ein biometrisches Merkmal ist.

3. Verfahren nach Anspruch 1 oder 2,
wobei, wenn ein in einem der Authentifizierungsschritte (106, 108) erfasstes Sicherheitsmerkmal nicht mit einem entsprechend vorgegebenen Sicherheitsmerkmal übereinstimmt, auf dem berührungsempfindlichen Bildschirm (38) wenigstens ein Eingabefeld (116, 118, 120, 122, 124, 126) für eine Nutzereingabe angezeigt wird, das es dem Nutzer ermöglicht,
ein Klingelsignal zu erzeugen,
eine Video-, Sprach- oder Textnachricht für einen anderen Nutzer des Authentifizierungsgeräts (16) auf dem Authentifizierungsgerät (16) zu hinterlassen,
einen Video- oder Sprachanruf über das Authentifizierungsgerät (16) zu einem mobilen Endgerät eines anderen Nutzers des Authentifizierungsgeräts (16) herzustellen,
eine Textnachricht über das Authentifizierungsgerät (16) zu einem mobilen Endgerät eines anderen Nutzers des Authentifizierungsgeräts (16) zuzustellen,
eine Video-, Sprach- oder Textnachricht, die ein anderer Nutzer auf dem Authentifizierungsgerät (16) hinterlegt hat, abzurufen und/oder
mittels manueller Eingabe eines Sicherheitscodes ein Entriegeln und/oder Öffnen der dem Türaktor (22, 24) zugeordneten Tür (18) zu veranlassen.

4. Verfahren nach einem der vorstehenden Ansprüche,
wobei das Authentifizierungsgerät (16) nach Benutzung in einen Ruhemodus übergeht und erst dann in einen Aktivmodus wechselt und den ersten Authentifizierungsschritt (106) startet, wenn die Annäherung eines Nutzers an das Authentifizierungsgerät (16) detektiert wird (100).

5. Verfahren nach einem der vorstehenden Ansprüche ,
wobei dem Nutzer in Abhängigkeit von einem Abstand zwischen dem Nutzer und dem Authentifizierungsgerät (16) unterschiedliche Visualisierungen (102, 128) auf dem berührungsempfindlichen Bildschirm (38) des Authentifizierungsgeräts (16) angezeigt werden.

6. Verfahren nach einem der vorstehenden Ansprüche,
wobei, sofern alle erfassten Sicherheitsmerkmale mit entsprechend vorgegebenen Sicherheitsmerkmalen übereinstimmen,
Informationen über deren Zustand sowie erfasste Ereignisse und Warnungen auf dem berührungsempfindlichen Bildschirm (38) des Authentifizierungsgeräts (16) angezeigt werden (112) und/oder
Informationen über Aktivitäten am Authentifizierungsgerät (16) sowie damit verbundenen Geräten oder Sensoriken auf dem berührungsempfindlichen Bildschirm (38) des Authentifizierungsgeräts (16) angezeigt werden (112).

7. Wandmontierbares Authentifizierungsgerät (16) zur Authentifizierung eines Nutzers eines Gebäudeschließsystems (14), umfassend:
eine Steuereinheit (30), welche dazu ausgebildet ist, das Verfahren nach einem der vorherigen Ansprüche durchzuführen,
eine mit der Steuereinheit (30) verbundene Bilderfassungseinrichtung (32),
eine mit der Steuereinheit (30) verbundene Ton-Aufnahme/Ausgabeeinrichtung (34),
eine mit der Steuereinheit (30) verbundene Einrichtung zum drahtlosen Senden/Empfangen von Daten (36),
einen mit der Steuereinheit (30) verbundenen berührungsempfindlichen Bildschirm (38),
eine Datenbank (58), in der vorgegebene Sicherheitsmerkmale hinterlegt sind, und
ein mit der Steuereinheit (30) verbundenes Schnittstellenmodul (40) zur Verbindung des Authentifizierungsgeräts (16) mit mindestens einem Türaktor (22, 24) und zur Verbindung der Steuereinheit (30) mit einer Sensorik zur Erfassung eines Öffnungszustandes einer dem Türaktor (22, 24) zugeordneten Tür.

8. Authentifizierungsgerät (16) nach Anspruch 7,
wobei das Authentifizierungsgerät (16) eine mit der Steuereinheit (30) verbundene Sensorik (54) zur Erfassung der Annäherung einer Person an das Authentifizierungsgerät (16) aufweist.

9. Authentifizierungsgerät (16) nach Anspruch 7 oder 8,
wobei in der Datenbank (58) biometrische Merkmale, elektronische Sicherheitsschlüssel und/oder Sicherheitscodes hinterlegt sind.

10. Authentifizierungsgerät (16) nach einem der Ansprüche 7 bis 9,
wobei das Schnittstellenmodul (40) zur Verbindung der Steuereinheit (30) mit einem lokalen Netzwerk, einem externen Server (26), einer Türklingel, einem Smart Home System und/oder einer Alarmanlage ausgebildet ist.

11. Authentifizierungsgerät (16) nach einem der Ansprüche 7 bis 10,
wobei die Bilderfassungseinrichtung (32) eine 2D-Kamera (42) und/oder eine 3D-Kamera (44), beispielsweise eine TOF-Kamera zur Bilderfassung mittels Laufzeitverfahren, aufweist.

12. Authentifizierungsgerät (16) nach einem der Ansprüche 7 bis 11,
wobei die Einrichtung zum drahtlosen Senden/Empfangen von Daten (36) ein Bluetooth-Modul (50), ein RFID-Modul (62), ein NFC-Modul und/oder ein WLAN-Modul (52) aufweist.

13. Gebäudeschließsystem (14) mit einem Authentifizierungsgerät (16) nach einem der Ansprüche 7 bis 12 und einem mit dem Authentifizierungsgerät (16) verbundenen Türaktor (22, 24).

14. Gebäudeschließsystem (16) nach Anspruch 13,
wobei das Authentifizierungsgerät (16) mit einem lokalen Netzwerk, einem externen Server (26), einer Sensorik (56) zur Erfassung eines Öffnungszustands einer dem Türaktor (22, 24) zugeordneten Tür (18), einer Türklingel, einem Smart Home System und/oder einer Alarmanlage verbunden ist.

## Claims

1. A method for authenticating a user of a building locking system (14) by means of a wall-mountable authentication device (16) which is connected to a door actuator (22, 24) and which comprises:
a control unit (30);
an image acquisition device (32) connected to the control unit (30);
a sound recording/output device (34) connected to the control unit (30);
a device for wireless transmission/reception of data (36) connected to the control unit (30);
a touch-sensitive screen (38) connected to the control unit (30); and
an interface module (40) connected to the control unit (30) for connecting the authentication device (16) to at least one door actuator (22, 24),
wherein the authentication device (16) detects a first security feature of the user in a first authentication step (106) and compares the detected first security feature with at least one first predefined security feature and,
if the detected first security feature matches the first predefined security feature, the authentication device (16) detects a second security feature of the user in a second authentication step (108) and compares the detected second security feature with at least one second predefined security feature and,
if the detected second security feature matches the second predefined security feature, the control unit (30) initiates an unlocking and/or opening (110) of a door (18) associated with the door actuator (22, 24), **characterized in that**,
in the event that the user leaves a building equipped with the building locking system, the method for authenticating the user is started by an opening (130), detected by a sensor system, of a door (18) associated with the door actuator (22, 24) and, if the security feature detected in the first authentication step (106) matches a correspondingly predefined security feature within a predetermined time period after the detected opening (130) of the door (18), the control unit (30) initiates a locking (132) of the door (18) associated with the door actuator (22, 24).

2. A method according to claim 1,
wherein the first and/or second detected security feature is a biometric feature.

3. A method according to claim 1 or 2,
wherein, if a security feature detected in one of the authentication steps (106, 108) does not match a correspondingly predefined security feature, at least one input field (116, 118, 120, 122, 124, 126) for a user input is displayed on the touch-sensitive screen (38) and allows the user
to generate a bell signal,
to leave a video, voice or text message for another user of the authentication device (16) on the authentication device (16),
to establish a video or voice call via the authentication device (16) to a mobile end device of another user of the authentication device (16),
to deliver a text message via the authentication device (16) to a mobile end device of another user of the authentication device (16),
to retrieve a video, voice or text message which another user has stored on the authentication device (16) and/or
to initiate an unlocking and/or opening of the door (18) associated with the door actuator (22, 24) by manually entering a security code.

4. A method according to any one of the preceding claims,
wherein the authentication device (16) switches to a standby mode after use and only then switches to an active mode and starts the first authentication step (106) when the approach of a user to the authentication device (16) is detected (100).

5. A method according to any one of the preceding claims,
wherein different visualizations (102, 128) are displayed to the user on the touch-sensitive screen (38) of the authentication device (16) depending on a distance between the user and the authentication device (16).

6. A method according to any one of the preceding claims,
wherein, if all detected security features match correspondingly predefined security features,
information about their status and detected events and warnings are displayed (112) on the touch-sensitive screen (38) of the authentication device (16) and/or
information about activities at the authentication device (16) and at devices or sensor systems associated therewith is displayed (112) on the touch-sensitive screen (38) of the authentication device (16).

7. A wall-mountable authentication device (16) for authenticating a user of a building locking system (14), said wall-mountable authentication device (16) comprising:
a control unit (30) which is configured to carry out the method according to any one of the preceding claims;
an image acquisition device (32) connected to the control unit (30);
a sound recording/output device (34) connected to the control unit (30);
a device for wireless transmission/reception of data (36) connected to the control unit (30);
a touch-sensitive screen (38) connected to the control unit (30);
a database (58) in which predefined security features are stored; and
an interface module (40) connected to the control unit (30) for connecting the authentication device (16) to at least one door actuator (22, 24) and for connecting the control unit (30) to a sensor system for detecting an opening state of a door associated with the door actuator (22, 24).

8. An authentication device (16) according to claim 7,
wherein the authentication device (16) has a sensor system (54) connected to the control unit (30) for detecting the approach of a person to the authentication device (16).

9. An authentication device (16) according to claim 7 or 8,
wherein biometric features, electronic security keys and/or security codes are stored in the database (58).

10. An authentication device (16) according to any one of the claims 7 to 9, wherein the interface module (40) is configured to connect the control unit (30) to a local network, an external server (26), a doorbell, a smart home system and/or an alarm system.

11. An authentication device (16) according to any one of the claims 7 to 10, wherein the image acquisition device (32) comprises a 2D camera (42) and/or a 3D camera (44), for example a TOF camera for image acquisition by means of time-of-flight methods.

12. An authentication device (16) according to any one of the claims 7 to 11, wherein the device for wireless transmission/reception of data (36) comprises a Bluetooth module (50), an RFID module (62), an NFC module and/or a WLAN module (52).

13. A building locking system (14) comprising an authentication device (16) according to any one of the claims 7 to 12 and a door actuator (22, 24) connected to the authentication device (16).

14. A building locking system (14) according to claim 13,
wherein the authentication device (16) is connected to a local network, an external server (26), a sensor system (56) for detecting an opening state of a door (18) associated with the door actuator (22, 24), a doorbell, a smart home system and/or an alarm system.

## Revendications

1. Procédé d'authentification d'un utilisateur d'un système de fermeture de bâtiment (14) au moyen d'un appareil d'authentification (16) à montage mural connecté à un actionneur de porte (22, 24), comprenant :
une unité de commande (30),
un dispositif d'acquisition d'images (32) connecté à l'unité de commande (30),
un dispositif d'enregistrement/de sortie de son (34) connecté à l'unité de commande (30),
un dispositif d'émission/réception de données sans fil (36) connecté à l'unité de commande (30),
un écran d'affichage tactile (38) connecté à l'unité de commande (30), et
un module d'interface (40) connecté à l'unité de commande (30) pour connecter l'appareil d'authentification (16) à au moins un actionneur de porte (22, 24),
dans lequel
dans une première étape d'authentification (106), l'appareil d'authentification (16) détecte une première caractéristique de sécurité de l'utilisateur et
compare la première caractéristique de sécurité détectée à au moins une première caractéristique de sécurité prédéfinie et,
dans la mesure où la première caractéristique de sécurité détectée coïncide avec la première caractéristique de sécurité prédéfinie, dans une deuxième étape d'authentification (108), l'appareil d'authentification (16) détecte une deuxième caractéristique de sécurité de l'utilisateur et compare la deuxième caractéristique de sécurité détectée à au moins une deuxième caractéristique de sécurité prédéfinie et,
dans la mesure où la deuxième caractéristique de sécurité détectée coïncide avec la deuxième caractéristique de sécurité prédéfinie, l'unité de commande (30) provoque un déverrouillage et/ou une ouverture (110) d'une porte (18) associée à l'actionneur de porte (22, 24),
**caractérisé en ce que**
dans le cas où l'utilisateur quitte un bâtiment équipé du système de fermeture de bâtiment, le procédé d'authentification de l'utilisateur est lancé par une ouverture (130), détectée par un ensemble de capteurs, d'une porte (18) associée à l'actionneur de porte (22, 24), et, si, dans un laps de temps prédéterminé après l'ouverture (130) détectée de la porte (18), la caractéristique de sécurité détectée dans la première étape d'authentification (106) coïncide avec une caractéristique de sécurité prédéfinie correspondante,
l'unité de commande (30) provoque un verrouillage (132) de la porte (18) associée à l'actionneur de porte (22, 24).

2. Procédé selon la revendication 1,
dans lequel la première et/ou la deuxième caractéristique de sécurité détectée est une caractéristique biométrique.

3. Procédé selon la revendication 1 ou 2,
dans lequel, si une caractéristique de sécurité détectée dans l'une des étapes d'authentification (106, 108) ne coïncide pas avec une caractéristique de sécurité prédéfinie correspondante, au moins un champ de saisie (116, 118, 120, 122, 124, 126) pour une saisie par l'utilisateur est affiché sur l'écran d'affichage tactile (38), ce qui permet à l'utilisateur de générer un signal de sonnerie,
de laisser un message vidéo, vocal ou textuel sur l'appareil d'authentification (16) pour un autre utilisateur de l'appareil d'authentification (16), de réaliser un appel vidéo ou vocal via l'appareil d'authentification (16) vers un terminal mobile d'un autre utilisateur de l'appareil d'authentification (16), de délivrer un message textuel via l'appareil d'authentification (16) vers un terminal mobile d'un autre utilisateur de l'appareil d'authentification (16), de récupérer un message vidéo, vocal ou textuel déposé sur l'appareil d'authentification (16) par un autre utilisateur, et/ou
de provoquer, au moyen de la saisie manuelle d'un code de sécurité, un déverrouillage et/ou une ouverture de la porte (18) associée à l'actionneur de porte (22, 24).

4. Procédé selon l'une des revendications précédentes,
dans lequel, après utilisation, l'appareil d'authentification (16) passe dans un mode de repos et ne passe dans un mode actif et ne démarre la première étape d'authentification (106) que lorsque l'approche d'un utilisateur vers l'appareil d'authentification (16) est détectée (100).

5. Procédé selon l'une des revendications précédentes,
dans lequel des visualisations (102, 128) différentes en fonction d'une distance entre l'utilisateur et l'appareil d'authentification (16) sont affichées à l'utilisateur sur l'écran d'affichage tactile (38) de l'appareil d'authentification (16).

6. Procédé selon l'une des revendications précédentes,
dans lequel, si toutes les caractéristiques de sécurité détectées coïncident avec des caractéristiques de sécurité prédéfinies correspondantes, des informations sur leur état ainsi que des événements détectés et des avertissements sont affichées (112) sur l'écran d'affichage tactile (38) de l'appareil d'authentification (16), et/ou
des informations sur les activités de l'appareil d'authentification (16) ainsi que des appareils ou des capteurs qui y sont connectés sont affichées (112) sur l'écran d'affichage tactile (38) de l'appareil d'authentification (16).

7. Appareil d'authentification (16) à montage mural pour authentifier un utilisateur d'un système de fermeture de bâtiment (14), comprenant :
une unité de commande (30) configurée pour mettre en oeuvre le procédé selon l'une des revendications précédentes,
un dispositif d'acquisition d'images (32) connecté à l'unité de commande (30),
un dispositif d'enregistrement/sortie de son (34) connecté à l'unité de commande (30),
un dispositif d'émission/réception de données sans fil (36) connecté à l'unité de commande (30),
un écran d'affichage tactile (38) connecté à l'unité de commande (30),
une base de données (58) dans laquelle sont stockées des caractéristiques de sécurité prédéfinies, et
un module d'interface (40) connecté à l'unité de commande (30) pour connecter l'appareil d'authentification (16) à au moins un actionneur de porte (22, 24) et pour connecter l'unité de commande (30) à un ensemble de capteurs pour détecter un état d'ouverture d'une porte associée à l'actionneur de porte (22, 24).

8. Appareil d'authentification (16) selon la revendication 7,
dans lequel l'appareil d'authentification (16) comporte un ensemble de capteurs (54) connecté à l'unité de commande (30) pour détecter l'approche d'une personne vers l'appareil d'authentification (16).

9. Appareil d'authentification (16) selon la revendication 7 ou 8,
dans lequel des caractéristiques biométriques, des clés de sécurité électroniques et/ou des codes de sécurité sont déposés dans la base de données (58).

10. Appareil d'authentification (16) selon l'une des revendications 7 à 9,
dans lequel le module d'interface (40) est configuré pour connecter l'unité de commande (30) à un réseau local, à un serveur externe (26), à une sonnette de porte, à un système de maison intelligente et/ou à un système d'alarme.

11. Appareil d'authentification (16) selon l'une des revendications 7 à 10,
dans lequel le dispositif d'acquisition d'images (32) comprend une caméra 2D (42) et/ou une caméra 3D (44), par exemple une caméra TOF pour l'acquisition d'images au moyen d'un procédé de temps de vol.

12. Appareil d'authentification (16) selon l'une des revendications 7 à 11,
dans lequel le dispositif d'émission/réception de données sans fil (36) comprend un module Bluetooth (50), un module RFID (62), un module NFC et/ou un module WLAN (52).

13. Système de fermeture de bâtiment (14) comprenant un appareil d'authentification (16) selon l'une des revendications 7 à 12 et un actionneur de porte (22, 24) connecté à l'appareil d'authentification (16).

14. Système de fermeture de bâtiment (16) selon la revendication 13,
dans lequel l'appareil d'authentification (16) est connecté à un réseau local, à un serveur externe (26), à un ensemble de capteurs (56) pour détecter un état d'ouverture d'une porte (18) associée à l'actionneur de porte (22, 24), à une sonnette de porte, à un système de maison intelligente et/ou à un système d'alarme.
